# EUROPÄISCHE PATENTSCHRIFT

(11) **EP 0 916 839 B1**
(45) Veröffentlichungstag und Bekanntmachung des Hinweises auf die Patenterteilung: **06.08.2003**
(21) Anmeldenummer: 98119891.4
(22) Anmeldetag: 21.10.1998
(51) Int. Cl.: F02M 37/00, F02M 37/22

(54) **Kraftstoffversorgungsanlage für einen Dieselmotor**
Fuel supply system for a diesel engine
Système d'alimentation en carburant pour moteur diesel

(30) Priorität: 15.11.1997 DE 19750680
(43) Veröffentlichungstag der Anmeldung: 19.05.1999
(73) Patentinhaber: Siemens Aktiengesellschaft, 80333 München (DE)
(72) Erfinder: Wehner, Holger, 60487 Frankfurt (DE)

(56) Entgegenhaltungen:
- EP-A- 0 166 160
- DE-A- 3 503 728
- GB-A- 2 031 994
- GB-A- 2 259 587

## Beschreibung

Die Erfindung betrifft eine Kraftstoffversorgungsanlage für einen Dieselmotor mit einer Kraftstoff aus einem Schwalltopf eines Kraftstoffbehälters zu dem Dieselmotor fördernden Kraftstoffpumpe, mit einer von einer Einspritzleiste und/oder einer Hochdruckpumpe des Dieselmotors in den Kraftstoffbehälter geführten Rücklaufleitung und mit einem vor der Kraftstoffpumpe angeordneten Kraftstofffilter.

Solche Kraftstoffversorgungsanlagen werden bei heutigen Dieselmotoren häufig eingesetzt und sind aus der Praxis bekannt. Der von dem Dieselmotor über die Rücklaufleitung zurückfließende Kraftstoff hat eine hohe Temperatur und wird meist einer Saugstrahlpumpe zugeführt, die Kraftstoff aus dem Kraftstoffbehälter in den Schwalltopf fördert. Der in den Schwalltopf geförderte Kraftstoff weist deshalb eine Temperatur auf, die zwischen der Temperatur in der Rücklaufleitung und der in dem Kraftstoffbehälter liegt. Bei sehr niedrigen Temperaturen können aus dem Dieselkraftstoff ausgefällte feste Paraffine den Kraftstofffilter zusetzen, und nach einiger Zeit durch den in den Schwalltopf fließenden warmen Kraftstoff aufgeschmolzen werden.

Kraftstofffilter für heutige Dieselmotoren, bei denen der Kraftstoff direkt in Zylinder eingespritzt wird, sind jedoch besonders engmaschig, um den Kraftstoff möglichst gründlich zu reinigen. Hierdurch kann sich der Kraftstofffilter der bekannten Kraftstoffversorgungsanlage bei sehr niedrigen Temperaturen sehr schnell mit Paraffinen zusetzen, bevor der Kraftstoff in dem Schwalltopf eine Temperatur erreicht, die die Paraffine aufschmilzt.

Es ist bekannt, warmen, von der Rücklaufleitung zurückgeführten Kraftstoff mit dem kalten Kraftstoff der Vorlaufleitung in Strömungsrichtung gesehen vor dem Filter zu vermischen (EP 0 166 160 A1). Damit steht zum Erwärmen des Filterelementes nur eine geringe Mischtemperatur des Kraftstoffs aus kalter Vorlauf- und warmer Rücklaufleitung zur Verfügung. Weiterhin kann der Kraftstoff bei zugesetztem Filter nicht strömen. Hierdurch staut sich der Kraftstoff - einschließlich des warmen, von der Rücklaufleitung zurückgeführten Kraftstoffs - vor dem Filter und kann auch nicht zu dem Filterelement vordringen, um dieses zu erwärmen.

Der Erfindung liegt das Problem zugrunde, eine Kraftstoffversorgungsanlage so zu gestalten, dass ein Zusetzen des Kraftstofffilters mit Paraffinen weitgehend vermieden wird.

Dieses Problem wird erfindungsgemäß gelöst durch eine von der Rücklaufleitung zu dem Kraftstofffilter geführte Bypassleitung, die in Strömungsrichtung gesehen nach einem Filterelement in den Kraftstofffilter mündet und zur Erwärmung des Filterelementes von dieser Seite her ausgebildet ist.

Durch diese Gestaltung wird der heiße, von der Rücklaufleitung zurückgeführte Kraftstoff dem Kraftstofffilter unmittelbar zugeführt. Das Filterelement des Kraftstofffilters wird dank der Erfindung von der Seite der Kraftstoffpumpe aufgewärmt. Dies führt zu einem besonders schnellen Aufheizen des Kraftstofffilters nach dem Start der Brennkraftmaschine. Deshalb werden Paraffine unmittelbar nach deren Entstehen aufgeschmolzen und verstopfen daher nicht mehr den Kraftstofffilter. Zudem wird die Kraftstoffpumpe zuverlässig mit einer Mindestmenge an warmem Kraftstoff versorgt.

In der Regel ist vor der Hochdruckpumpe ein Feinfilter mit einer im Vergleich zum Kraftstofffilter kleineren Maschenweite angeordnet, der den Kraftstoff besonders gründlich reinigt. Ein Zusetzen des Feinfilters lässt sich gemäß einer anderen vorteilhaften Weiterbildung der Erfindung einfach durch eine von der Rücklaufleitung zu einem vor der Hochdruckpumpe angeordneten Feinfilter geführte Bypassleitung vermeiden.

Gemäß einer vorteilhaften Weiterbildung mündet die Bypassleitung in einen in Strömungsrichtung gesehen nach einem Filterelement des Kraftstofffilters und/oder des Feinfilters angeordneten Verwirbelungsraum. Der über die Bypassleitung in den Kraftstofffilter fließende Kraftstoff ist bereits gereinigt, so dass dieser unmittelbar der Kraftstoffpumpe zugeführt werden kann. Durch diese Gestaltung wird der über den Kraftstofffilter angesaugte Volumenstrom besonders gering gehalten.

Über die Rücklaufleitung zurückfließender Kraftstoff lässt sich einfach in vorgesehene Teilströme für die Bypassleitung und für die Saugstrahlpumpe aufteilen, wenn in der Bypassleitung eine Drossel angeordnet ist. Diese Drossel kann beispielsweise als Querschnittsverengung der Bypassleitung gestaltet sein. Hierdurch lässt sich sicherstellen, dass der Schwalltopf jederzeit mit Kraftstoff gefüllt wird.

Ein ständiges Aufheizen des Kraftstoffs durch den Anschluss der Bypassleitung vor der Kraftstoffpumpe lässt sich gemäß einer anderen vorteilhaften Weiterbildung der Erfindung vermeiden, wenn die Bypassleitung oberhalb einer vorgesehenen Temperatur von einem Ventil verschließbar ist. Hierdurch werden Gasblasen, die bei sehr hohen Temperaturen des Kraftstoffs entstehen können, zuverlässig vermieden.

Der über die Rücklaufleitung zurückfließende Kraftstoff lässt sich gemäß einer anderen vorteilhaften Weiterbildung der Erfindung vollständig zum Aufheizen des Kraftstofffilters nutzen, wenn ein in Strömungsrichtung gesehen nach einem Abzweig der Bypassleitung angeordnetes Teilstück der Rücklaufleitung unterhalb einer vorgesehenen Temperatur von einem Ventil verschließbar ist.

Das Ventil könnte beispielsweise elektrisch geschaltet werden. Das Ventil erfordert jedoch gemäß einer anderen vorteilhaften Weiterbildung der Erfindung einen besonders geringen baulichen Aufwand, wenn es ein von einem Federelement in Grundstellung vorgespanntes Schließglied und ein Stellelement mit einer Wachsfüllung zur Verstellung des Schließgliedes hat. Die Wachsfüllung dehnt sich bei steigender Temperatur aus und verschiebt dabei das Schließglied. Bei fallender Temperatur wird das Schließglied von dem Federelement in die Grundstellung zurückbewegt.

Das Ventil gestaltet sich gemäß einer anderen vorteilhaften Weiterbildung der Erfindung besonders kostengünstig, wenn das Ventil ein Stellelement mit einer Metallgedächtnislegierung hat.

Die erfindungsgemäße Kraftstoffversorgungsanlage ist besonders einfach montierbar, wenn der Feinfilter mit einer die Kraftstoffpumpe aufweisenden Fördereinheit eine bauliche Einheit bildet. Durch diese Gestaltung lassen sich sämtliche Anschlüsse für den Feinfilter und die Bypassleitung innerhalb des Kraftstoffbehälters anordnen, so dass Diffusionsverluste an Kraftstoff besonders gering gehalten werden.

Die Bypassleitung lässt sich gemäß einer anderen vorteilhaften Weiterbildung der Erfindung unmittelbar an der Hochdruckpumpe anschließen und auf besonders kurzem Wege zu dem Feinfilter führen, wenn der Feinfilter mit der Hochdruckpumpe eine bauliche Einheit bildet. Dies trägt zu einer besonders kurzen Aufheizzeit des Feinfilters bei.

Die Erfindung lässt zahlreiche Ausführungsformen zu. Zur weiteren Verdeutlichung ihres Grundprinzips ist eine davon in der Zeichnung dargestellt und wird nachfolgend beschrieben. Diese zeigt in
- Fig.1: eine schematische Darstellung einer erfindungsgemäßen Kraftstoffversorgungsanlage,
- Fig.2 - 4: verschiedene Ausführungsformen eines Ventils der Kraftstoffversorgungsanlage aus Fig.1,
- Fig.5: eine Drossel in einer Bypassleitung der erfindungsgemäßen Kraftstoffversorgungsanlage aus Fig.1.

Die Figur 1 zeigt schematisch eine erfindungsgemäße Kraftstoffversorgungsanlage mit einer in einem Kraftstoffbehälter 1 angeordneten Fördereinheit 2 und einer Einspritzleiste 3 eines Dieselmotors. Die Fördereinheit 2 hat eine in einem Schwalltopf 4 angeordnete Kraftstoffpumpe 5 und einen Kraftstofffilter 6 mit einem Filterelement 7. Die Kraftstoffpumpe 5 fördert Kraftstoff über eine Vorlaufleitung 8 zu einer Hochdruckpumpe 9. Durch die Hochdruckpumpe 9 erfährt der Kraftstoff eine Druckerhöhung von mehr als 1200 bar und gelangt anschließend zu der Einspritzleiste 3 des Dieselmotors. Zwischen der Hochdruckpumpe 9 und der Einspritzleiste 3 ist ein Druckregelventil 10 angeordnet, welches oberhalb eines vorgesehenen Druckes öffnet und überschüssigen Kraftstoff über eine Rücklaufleitung 11 in den Kraftstoffbehälter 1 zurückführt. Vor der Hochdruckpumpe 9 ist ein Feinfilter 12 mit einem eine Maschenweite von beispielsweise 5 µm aufweisenden Filterelement 13 angeordnet. Die Rücklaufleitung 11 hat zwei Ventile 14, 15, die jeweils über eine Bypassleitung 16, 17 mit dem Feinfilter 12 und dem Kraftstofffilter 6 verbunden sind. Der Kraftstoff, der über die Rücklaufleitung 11 in den Kraftstoffbehälter 1 gelangt, wird einer Saugstrahlpumpe 18 zugeführt, die Kraftstoff aus dem Kraftstoffbehälter 1 ansaugt und in den Schwalltopf 4 fördert.

Bei besonders niedrigen Temperaturen gelangt ein Teilstrom des heißen Kraftstoffs aus der Rücklaufleitung 11 über die Bypassleitungen 16, 17 zu dem Feinfilter 12 und dem Kraftstofffilter 6. Hierdurch werden bei niedrigen Temperaturen aus dem Kraftstoff ausgefällte Paraffine, die zu einem Zusetzen der Filterelemente 7, 13 führen können, aufgeschmolzen. Die Bypassleitungen 16, 17 werden jeweils in Strömungsrichtung gesehen den nach den Filterelementen 7, 13 angeordneten Verwirbelungsräumen 19, 20 zugeführt.

Die Figur 2 zeigt eine Ausführungsform eines der Ventile 14, 15 aus Figur 1 in einem Längsschnitt. Das Ventil 14, 15 hat ein in der Bypassleitung 16, 17 angeordnetes Schließglied 21, welches von einem Federelement 22 in die eingezeichnete Grundstellung vorgespannt ist. Auf der dem Federelement 22 abgewandten Seite des Schließgliedes 21 befindet sich ein Stellelement 23 mit einer Wachsfüllung, die sich bei steigender Temperatur ausdehnt und das Schließglied 21 gegen die Kraft des Federelementes 22 verschiebt. Hierdurch ist die Bypassleitung 16, 17 bei niedriger Temperatur geöffnet und wird bei hoher Temperatur verschlossen. Zur Verdeutlichung sind in der Zeichnung die Strömungen des Kraftstoffs mit Pfeilen dargestellt.

Die Figur 3 zeigt eine weitere Ausführungsform eines der Ventile 14, 15 aus Figur 1, bei dem ein Schließglied 24 zum Versperren der Rücklaufleitung 11 ausgebildet ist. Das Schließglied 24 wird von einem Stellelement 25 mit einer Metallgedächtnislegierung verstellt. In der Zeichnung ist das Schließglied 24 bei niedriger Temperatur dargestellt, in der es ein zu dem in Figur 1 dargestellten Kraftstoffbehälter 1 führendes Teilstück der Rücklaufleitung 11 verschließt und über eine Bohrung 26 Kraftstoff in die Bypassleitung 16, 17 gelangen kann. Oberhalb einer vorgesehenen Temperatur wird das Schließglied 24 nach links bewegt, so dass Kraftstoff in den in Figur 1 dargestellten Kraftstoffbehälter 1 und in die Bypassleitung 16, 17 gelangen kann.

Die Figur 4 zeigt ein von einem Stellelement 27 mit einer Metallgedächtnislegierung verstellbares Schließglied 28. Das Schließglied 28 dient wie das in Figur 2 zum Verschließen der Bypassleitung 16, 17 bei hohen Temperaturen.

Die Figur 5 zeigt eine in der Bypassleitung 16, 17 angeordnete Drossel 29, die anstelle der in Figur 1 dargestellten Ventile 14, 15 in der Kraftstoffversorgungslage eingesetzt werden kann. Die Drossel 29 ist als Querschnittsverengung in der Bypassleitung 16, 17 gestaltet und ermöglicht eine ständige Abzweigung eines Teilstroms aus der Rücklaufleitung 11 in die Bypassleitung 16, 17.

## Patentansprüche

1. Kraftstoffversorgungsanlage für einen Dieselmotor mit einer Kraftstoff aus einem Schwalltopf (4) eines Kraftstoffbehälters (1) zu diesem Dieselmotor fördernden Kraftstoffpumpe (5), mit einer von einer Einspritzleiste (3) und/oder einer Hochdruckpumpe des Dieselmotors in den Kraftstoffbehälter (1) geführten Rücklaufleitung (11), mit einem vor der Kraftstoffpumpe angeordneten Kraftstofffilter (6, 12) und mit einer von der Rücklaufleitung (11) zu dem Kraftstofffilter (6, 12) geführten Bypassleitung (16, 17), **dadurch gekennzeichnet, dass** die Bypassleitung (16, 17) in Strömungsrichtung gesehen nach einem Filterelement (7, 13) in den Kraftstofffilter (6, 12) mündet und zur Erwärmung des Filterelementes /7, 13) von dieser Seite her ausgebildet ist.

2. Kraftstoffversorgungsanlage nach Anspruch 1, **gekennzeichnet durch** eine von der Rücklaufleitung (11) zu einem vor der Hochdruckpumpe (9) angeordneten Feinfilter (12) geführte Bypassleitung (17).

3. Kraftstoffversorgungsanlage nach Anspruch 1 oder 2, **dadurch gekennzeichnet, dass** die Bypassleitung (16, 17) in einen in Strömungsrichtung gesehen nach einem Filterelement (7, 13) des Kraftstofffilters (6) und/oder des Feinfilters (12) angeordneten Verwirbelungsraum (19, 20) mündet.

4. Kraftstoffversorgungsanlage nach zumindest einem der vorhergehenden Ansprüche, **dadurch gekennzeichnet, dass** in der Bypassleitung (16, 17) eine Drossel (29) angeordnet ist.

5. Kraftstoffversorgungsanlage nach zumindest einem der vorhergehenden Ansprüche, **dadurch gekennzeichnet, dass** die Bypassleitung (16, 17) oberhalb einer vorgesehenen Temperatur von einem Ventil (14, 15) verschließbar ist.

6. Kraftstoffversorgungsanlage nach zumindest einem der vorhergehenden Ansprüche, **dadurch gekennzeichnet, dass** ein in Strömungsrichtung gesehen nach einem Abzweig der Bypassleitung (16, 17) angeordnetes Teilstück der Rücklaufleitung (11) unterhalb einer vorgesehenen Temperatur von einem Ventil (14, 15) verschließbar ist.

7. Kraftstoffversorgungsanlage nach zumindest einem der vorhergehenden Ansprüche, **dadurch gekennzeichnet, dass** das Ventil (14, 15) ein von einem Federelement (22) in Grundstellung vorgespanntes Schließglied (21) und ein Stellelement (23) mit einer Wachsfüllung zur Verstellung des Schließgliedes (21) hat.

8. Kraftstoffversorgungsanlage nach zumindest einem der vorhergehenden Ansprüche, **dadurch gekennzeichnet, dass** das Ventil (14, 15) ein Stellelement (25, 27) mit einer Metallgedächtnislegierung hat.

9. Kraftstoffversorgungsanlage nach zumindest einem der vorhergehenden Ansprüche, **dadurch gekennzeichnet, dass** der Feinfilter (12) mit einer die Kraftstoffpumpe (5) aufweisenden Fördereinheit (2) eine bauliche Einheit bildet.

10. Kraftstoffversorgungsanlage nach zumindest einem der vorhergehenden Ansprüche, **dadurch gekennzeichnet, dass** der Feinfilter (12) mit der Hochdruckpumpe (9) eine bauliche Einheit bildet.

## Claims

1. Fuel supply system for a diesel engine having a fuel pump (5) feeding fuel from a surge chamber (4) of a fuel tank (1) to this diesel engine, having a return line (11) guided from an injection rail (3) and/or high-pressure pump of the diesel engine into the fuel tank (1), having a fuel filter (6, 12) arranged upstream of the fuel pump and having a bypass line (16, 17) guided from the return line (11) to the fuel filter (6, 12), **characterized in that** the bypass line (16, 17), as seen in the direction of flow, leads downstream of a filter element (7, 13) into the fuel filter (6, 12) and is designed for heating the filter element (7, 13) from this side.

2. Fuel supply system according to Claim 1, **characterized by** a bypass line (17) guided from the return line (11) to a fine filter (12) arranged upstream of the high-pressure pump (9).

3. Fuel supply system according to Claim 1 or 2, **characterized in that** the bypass line (16, 17) leads into a swivel chamber (19, 20) arranged, as seen in the direction of flow, downstream of a filter element (7, 13) of the fuel filter (6) and/or of the fine filter (12).

4. Fuel supply system according to at least one of the preceding claims, **characterized in that** a restrictor (29) is arranged in the bypass line (16, 17).

5. Fuel supply system according to at least one of the preceding claims, **characterized in that** the bypass line (16, 17) can be closed by a valve (14, 15) above a designated temperature.

6. Fuel supply system according to at least one of the preceding claims, **characterized in that** a subsection of the return line (11) which, as seen in the direction of flow, is arranged downstream of a branch of the bypass line (16, 17) can be closed by a valve (14, 15) below a designated temperature.

7. Fuel supply system according to at least one of the preceding claims, **characterized in that** the valve (14, 15) has a closing member (21) which is prestressed into the basic position by a spring element (22), and an adjusting element (23) having a wax filling for adjusting the closing member (21).

8. Fuel supply system according to at least one of the preceding claims, **characterized in that** the valve (14, 15) has an adjusting element (25, 27) with a metal memory alloy.

9. Fuel supply system according to at least one of the preceding claims, **characterized in that** the fine filter (12) forms a structural unit together with a feed unit (2) having the fuel pump (5).

10. Fuel supply system according to at least one of the preceding claims, **characterized in that** the fine filter (12) forms a structural unit together with the high-pressure pump (9).

## Revendications

1. Installation d'alimentation en carburant pour un moteur diesel, avec une pompe à carburant (5) qui transporte le carburant provenant d'une cuve d'équilibrage (4) d'un réservoir à carburant (1) vers ce moteur diesel, un conduit de retour (11) qui relie un rail d'injection (3) et/ou une pompe à haute pression du moteur diesel au réservoir de carburant (1), un filtre à carburant (6, 12) disposé en amont de la pompe à carburant et un conduit de dérivation (16, 17) qui relie le conduit de retour (11) et le filtre à carburant (6, 12), **caractérisée en ce que** le conduit de dérivation (16, 17) débouche dans le filtre à carburant (6, 12) en aval d'un élément de filtre (7, 13) dans la direction d'écoulement et est configuré pour réchauffer l'élément de filtre (7, 13) de ce côté.

2. Installation d'alimentation en carburant selon la revendication 1, **caractérisée par** un conduit de dérivation (17) qui relie le conduit de retour (11) et par un filtre fin (12) disposé en amont de la pompe à haute pression (9).

3. Installation d'alimentation en carburant selon la revendication 1 ou 2, **caractérisée en ce que** le conduit de dérivation (16, 17) débouche dans une chambre de tourbillonnage (19, 20) disposée en aval d'un élément de filtre (7, 13) du filtre à carburant (6) et/ou du filtre fin (12) dans la direction d'écoulement.

4. Installation d'alimentation en carburant selon au moins l'une des revendications précédentes, **caractérisée en ce qu'**un étranglement (29) est disposé dans le conduit de dérivation (16, 17).

5. Installation d'alimentation en carburant selon au moins l'une des revendications précédentes, **caractérisée en ce qu'**au-dessus d'une température prédéterminée, le conduit de dérivation (16, 17) peut être fermé par une soupape (14, 15).

6. Installation d'alimentation en carburant selon au moins l'une des revendications précédentes, **caractérisée en ce qu'**en dessous d'une température prédéterminée, une partie du conduit de retour (11) disposée en aval dans la direction d'écoulement d'un raccordement au conduit de dérivation (16, 17) peut être fermée par une soupape (14, 15).

7. Installation d'alimentation en carburant selon au moins l'une des revendications précédentes, **caractérisée en ce que** la soupape (14, 15) possède un organe de fermeture (21) sollicité dans sa position de base par un élément à ressort (22) et un élément d'activation (23) rempli de cire pour déplacer l'organe de fermeture (21).

8. Installation d'alimentation en carburant selon au moins l'une des revendications précédentes, **caractérisée en ce que** la soupape (14, 15) possède un élément d'activation (25, 27) à alliage métallique à mémoire.

9. Installation d'alimentation en carburant selon au moins l'une des revendications précédentes, **caractérisée en ce que** le filtre fin (12) forme un module intégré à une unité d'alimentation (2) qui présente la pompe à carburant (5).

10. Installation d'alimentation en carburant selon au moins l'une des revendications précédentes, **caractérisée en ce que** le filtre fin (12) forme un module intégré à la pompe à haute pression (9).
